# EUROPÄISCHE PATENTSCHRIFT

(11) **EP 0 784 719 B1**
(45) Veröffentlichungstag und Bekanntmachung des Hinweises auf die Patenterteilung: **15.09.1999**
(21) Anmeldenummer: 95931851.0
(22) Anmeldetag: 04.10.1995
(51) Int. Cl.: D06F 59/02, D06F 41/00, D06F 17/04

(54) **EINRICHTUNG ZUM TROCKNEN, WASCHEN UND/ODER DESINFIZIEREN VON SCHUTZANZÜGEN**
DEVICE FOR DRYING, WASHING AND/OR DISINFECTING PROTECTIVE SUITS
DISPOSITIF POUR LE SECHAGE, LE LAVAGE ET/OU LA DESINFECTION DE VETEMENTS DE PROTECTION

(30) Priorität: 04.10.1994 AT 33094; 02.03.1995 AT 11295
(43) Veröffentlichungstag der Anmeldung: 23.07.1997
(73) Patentinhaber: Jannach, Helmut, 8042 Graz (AT)
(72) Erfinder: Jannach, Helmut, 8042 Graz (AT)
(74) Vertreter: Casati, Wilhelm, Dipl.-Ing.
(86) Internationale Anmeldenummer: AT9500192
(87) Internationale Veröffentlichungsnummer: WO9610670

(56) Entgegenhaltungen:
- EP-A- 0 468 212
- CH-A- 600 851
- DE-A- 3 912 835
- US-A- 4 989 624
- US-A- 5 037 487

## Beschreibung

Die Erfindung bezieht sich auf eine Einrichtung zum Trocknen von Schutzanzügen, bei welcher der Anzug über ein aus Rohren bestehendes Traggerüst gestülpt ist, das in alle Extremitäten des Schutzanzuges hineinreicht, wobei die Rohre an ihren Enden Austrittsöffnungen für eingeblasene Warmluft aufweisen.

Bei einer aus der EP 0468212 A1 bekannten Ausbildung dieser Art ist ein aus mehreren Rohrstücken zusammensetzbares Traggerüst vorgesehen, wobei von einem zentralen Rohr aus über seitliche Anschlußstutzen Rohrstücke in die Arme und Beine des Schutzanzuges hineinreichen. Diese Rohrstücke sind an ihren freien Enden offen, sodaß durch die Rohre eingeblasene Warmluft an diesen Enden austritt und durch den Schutzanzug streicht. Diese Ausbildung hat den Nachteil, daß insbesondere im Bereich der Füße, die Innenseite des Schutzanzuges an den Öffnungen anliegt, sodaß gerade dort nur eine limitierte Menge an Trocknungsluft austreten kann, da die Stiefelinnensohle diese Austrittsöffnungen nach Art einer Ventilklappe abschließen. Es wird dann die Hauptluftmenge durch die Arme in den Schutzanzug eintreten, wodurch der Fuß- und Beinbereich des Schutzanzuges nicht oder nur schlecht getrocknet wird. Außerdem ist es aufgrund der großen Luftaustrittsöffnung im Bereich der Arme bzw. Hände nicht möglich, die Luftmengen so zu steuern, daß auch im Fußbereich die nötige Trocknungsluftmenge in den Schutzanzug eingebracht wird.

Aus der DE 3912835 A1 ist eine Einrichtung zum Trocknen von Schutzanzügen bekannt, bei welcher an einem rahmenartigen Traggestell der Schutzanzug mit den Fersen aufgehängt wird, wobei in das Innere des Schutzanzuges eine aus einzelnen Rohrstücken zusammengesteckte Verteileinrichtung für die Trocknungsluft eingeführt und über abgebogene Endbereiche der in die Beine des Schutzanzuges eingesetzten Rohrstücke in den Fußteilen der Stiefel des Schutzanzuges eingehängt ist. Die Beaufschlagung der Verteileinrichtung erfolgt über einen durch die Einstiegsöffnung des Schutzanzuges in diesen eingeführten Luftschlauch.

Der Erfindung liegt die Aufgabe zugrunde, eine Einrichtung der eingangs genannten Art zu schaffen, bei welcher eine gleichmäßige Trocknung des gesamten Schutzanzuges ermöglicht wird.

Erfindungsgemäß wird diese Aufgabe dadurch gelöst, daß das Traggerüst durch Rohrbügel gebildet ist, welche im Bereich der Füße bzw. der Hände des Schutzanzuges Umbiegungen aufweisen, in deren Krümmungen die Austrittsöffnungen für die Trocknungsluft angeordnet sind. Aufgrund dieser Ausbildung werden die Bein- bzw. Armbereiche des Schutzanzuges so offen gehalten und damit die Austrittsöffnungen freigehalten, daß immer ein ordnungsgemäßer Trocknungseffekt auftritt. Für Schutzanzüge kommt es darauf an, daß die Rohrbügel die Schutzanzüge so halten, daß Abknickungen u.dgl. verhindert sind, um einen entsprechenden Luftfluß der Trocknungsluft zu ermöglichen, bzw. ein Abschließen der Luftauslässe verhindert ist.

Vorteilhafterweise können die Austrittsöffnungen für die Trocknungsluft in den Krümmungen der Umbiegungen zu den Fuß- bzw. Fingerspitzen des Schutzanzuges hin gerichtet sein, wodurch sichergestellt ist, daß der über die Rohrbügel gestülpte Schutzanzug in allen Bereichen ordnungsgemäß getrocknet wird. Schließlich können die einzelnen Rohrbügel im Bereich der Beine bzw. Arme parallel zueinander verlaufende, voneinander distanzierte Schenkel aufweisen, wobei jeweils ein Schenkel der Bügel von einem gemeinsamen Verteilerrohr ausgeht und die anderen Schenkel gleichartiger Bügel miteinander leitend verbunden sind. Es sind also die in die Beine ragenden Bügel miteinander zu einem Stück verbunden und auch die in die Arme ragenden Bügel, so daß einerseits sehr stabile Traggerüste erzielt werden und anderseits ein gutes Ausblasen der Trocknungsluft ermöglicht ist, da durch beide Enden Trocknungsluft eingeblasen und ein Zurückströmen von Trocknungsluft ausgeschlossen ist.

Bei einer weiteren vorteilhaften Ausbildung, bei welcher auch das Waschen und Desinfizieren vorgenommen werden kann, kann an dem gemeinsamen Verteilerrohr ein zusätzlicher, wahlweise abschließbarer Anschlußstutzen für die Zufuhr von Wasch- und/oder Desinfektionsmittel vorgesehen sein, wobei vorzugsweise die Trocknungsluftleitung vor dem Anschlußstutzen ebenfalls wahlweise abschließbar ist. Damit kann entweder nur Waschflüssigkeit, Desinfektionsflüssigkeit od.dgl. allein, oder Trocknungsluft allein oder aber beides gemeinsam eingebracht werden, wodurch die Innenseite des Anzuges gewaschen und getrocknet werden kann. Nach Umschalten der beiden Abschlußventile kann dann das Gebläse eingeschaltet und durch das gleiche Gestell hindurch die Trocknungsluft in den Schutzanzug geleitet werden.

Weiters können die Austrittöffnungen auch zum Einbringen für das Wasch- und/oder Desinfektionsmittel einsetzbar sein. Dadurch wird erreicht, daß das Wasch- und/oder Desinfektionsmittel bis ganz in die äußersten Spitzen der Extremitäten gelangt, damit auch dort eine entsprechende Reinigung und Desinfektion erfolgt.

Schließlich können am gemeinsamen Verteilerrohr bzw. an den Ausgangsbereichen der Rohrbügel des Traggerüstes weitere in das Innere des Kopfschutzes des Schutzanzuges gerichtete Austrittsöffnungen vorgesehen sein. Diese Austrittsöffnungen dienen dabei einerseits zur Waschung, Desinfektion und Trocknung des Schutzanzuges und zwar der über den Kopf zu ziehenden Kapuze und anderseits dazu, daß nach Abschalten der Zufuhr des Wasch- und/oder Desinfektionsmittels das im Rohr befindliche Mittel ausfließen kann ohne nach Öffnen des in der Trocknungsluftleitung vorgesehenen Ventils in das Gebläse zu fließen.

In der Zeichnung sind Ausführungsbeispiele des Erfindungsgegenstandes dargestellt.

Fig. 1 zeigt schaubildlich eine erste Ausführungsvariante.

Fig. 2 gibt ebenfalls schaubildlich eine zweite Variante wieder.

Fig. 3 zeigt schaubildlich eine dritte Ausführungsvariante.

Fig. 4 gibt, ebenfalls schaubildlich, eine vierte Variante wieder.

Beim Ausführungsbeispiel gemäß Fig. 1 ist mit 1 ein Traggerüst bezeichnet, welches durch Rohrbügel 2, 3, 4 und 5 gebildet ist. Die Rohrbügel 2, 3 sind dabei zum Einführen in die Beinbereiche und die Rohrbügel 4, 5 in die Armbereiche des zu trocknenden Schutzanzuges vorgesehen. Die Rohrbügel weisen an ihren Enden Umbiegungen 6, 7, 8, 9 auf, welche Schenkel 10, 11 bzw. 12, 13 bzw. 14, 15 und 16, 17 miteinander verbinden. Diese Schenkel verlaufen zueinander parallel und sind voneinander so distanziert, daß einerseits das Einführen in den Schutzanzug ohne Schwierigkeiten erfolgen kann und anderseits verhindert wird, daß die Wandungen der Schutzanzüge so aneinanderliegen, daß Trocknungsluft nicht mehr hindurchstreichen kann.

Jeweils ein Schenkel der Bügel geht von einem gemeinsamen Verteilerrohr 18 aus, in vorliegendem Fall sind es die Schenkel 10, 12, 14 und 16, wobei die anderen Schenkel, vorliegend die Schenkel 11, 13 bzw. 15, 17 jeweils gleichartiger Bügel 2, 3 bzw. 4, 5 miteinander über Rohrstücke 19, 20 verbunden sind. Es wird also in die gesamten Rohrbügel von beiden Seiten her Warmluft eingeblasen,sodaß die gesamte eingeblasene Warmluft über an den Umbiegungen 6, 7, 8, 9 vorgesehenen Luftaustrittsöffnungen 21 in den zu trocknenden Schutzanzug austreten kann. Die Luftaustrittsöffnungen 21 sind dabei so in den Umbiegungen 6, 7, 8, 9 angeordnet, daß sie zu den Fußspitzen bzw. Fingerspitzen hin gerichtet sind, um solcherart ein gezieltes Trocknen auch dieser extremen Bereiche zu erreichen.

Das Verteilerrohr 18 wird über ein Gebläse 22 mit der Trocknungsluft beaufschlagt, wobei dieses Gebläse so ausgelegt ist, daß es warme Luft, deren Temperatur gewisse Grenzwerte nicht übersteigt, in das Verteilerrohr einbläst und über die Luftaustrittsöffnungen 21 in den Schutzanzug einbringt

Das Ausführungsbeispiel gemäß Fig. 2 zeigt eine andere, insbesondere für leichtere Anzüge geeignete Variante. Dort weisen die das Traggerüst 1' bildenden Rohrbügel 2', 3', 4' und 5' abgeschlossene Enden 2", 3", 4" und 5" auf, welche am Ende der Umbiegungen 6', 7', 8' und 9' angeordnet sind. Die Luftaustrittsöffnungen 21' sind an den entsprechenden Stellen der Umbiegungen 6', 7', 8' und 9' angeordnet. Die Rohrbügel 2', 3', 4' und 5' gehen einzeln von dem Verteilerrohr 18' aus, das vom Gebläse 22' mit der Trocknungsluft beaufschlagt wird.

Beim Ausführungsbeispiel gemäß Fig. 3 ist mit 101 ein Traggerüst bezeichnet, welches durch Rohrbügel 102, 103, 104 und 105 gebildet ist. Die Rohrbügel 102, 103 sind dabei zum Einführen in die Beinbereiche und die Rohrbügel 104, 105 in die Armbereiche des zu trocknenden Schutzanzuges vorgesehen. Die Rohrbügel weisen an ihren Enden Umbiegungen 106, 107, 108, 109 auf, welche Schenkel 110, 111 bzw. 112, 113 bzw. 114, 115 und 116, 117 miteinander verbinden. Diese Schenkel verlaufen zueinander parallel und sind voneinander so distanziert, daß einerseits das Einführen in den Schutzanzug ohne Schwierigkeiten erfolgen kann und anderseits verhindert wird, daß die Wandungen der Schutzanzüge so aneinanderliegen, daß Trocknungsluft nicht mehr hindurchstreichen kann.

Jeweils ein Schenkel der Bügel geht von einem gemeinsamen Verteilerrohr 18 aus, in vorliegendem Fall sind es die Schenkel 110, 112, 114 und 116, wobei die anderen Schenkel, vorliegend die Schenkel 111, 113 bzw. 115, 117 jeweils gleichartiger Bügel 102, 103 bzw. 104, 105 miteinander über Rohrstücke 119, 120 verbunden sind. Es wird also in die gesamten Rohrbügel von beiden Seiten her Warmluft eingeblasen,sodaß die gesamte eingeblasene Warmluft über an den Umbiegungen 106, 107, 108, 109 vorgesehenen Luftaustrittsöffnungen 121 in den zu trocknenden Schutzanzug austreten kann. Die Luftaustrittsöffnungen 121 sind dabei so in den Umbiegungen 106, 107, 108, 109 angeordnet, daß sie zu den Fußspitzen bzw. Fingerspitzen hin gerichtet sind, um solcherart ein gezieltes Trocknen auch dieser extremen Bereiche zu erreichen.

Das Verteilerrohr 118 wird über ein Gebläse 122 mit der Trocknungsluft beaufschlagt, wobei dieses Gebläse so ausgelegt ist, daß es warme Luft, deren Temperatur gewisse Grenzwerte nicht übersteigt, in das Verteilerrohr einbläst und über die Luftaustrittsöffnungen 21 in den Schutzanzug einbringt

Das Ausführungsbeispiel gemäß Fig. 4 zeigt eine andere, insbesondere für leichtere Anzüge geeignete Variante. Dort weisen die das Traggerüst 111' bildenden Rohrbügel 102', 103', 104' und 105' abgeschlossene Enden 102", 103", 104" und 105" auf, welche am Ende der Umbiegungen 106', 107', 108' und 109' angeordnet sind. Die Luftaustrittsöffnungen 121' sind an den entsprechenden Stellen der Umbiegungen 106', 107', 108' und 109' angeordnet. Die Rohrbügel 102', 103', 104' und 105' gehen einzeln von dem Verteilerrohr 118' aus, das vom Gebläse 122' mit der Trocknungsluft beaufschlagt wird.

Bei beiden Ausführungsvarianten ist im Verteilerrohr 118, 118' eine Abzweigung 123, 123' vorgesehen über welche entweder über das Ventil 124, 124' eine Desinfektions- und/oder Waschflüssigkeit oder ein sonstiges Medium eingebracht werden kann, oder über das Ventil 125, 125' die Luft zugeleitet wird. Es können selbstverständlich auch beide Ventile geöffnet sein, und zwar dann, wenn über das Ventil 124, 124' gasförmige Desinfektionsmittel eingebracht werden.

Das Verteilerrohr 118 bzw. 118' weist im Bereich der Abzweigungen für die Tragrohre zusätzliche, nach unten gerichtete Austrittsöffnungen 126, 126' auf, welche dazu dienen, in das Innere der Kapuzen des Schutzanzuges Trockenluft bzw. Desinfektions- und/oder Waschmittel einzubringen. Nach Abschluß der Einbringphase über den Stutzen 124, 124' kann dann die in den Rohren befindliche Wasch- und/oder Desinfektionsmittel auch über diese Öffnungen ausschießen, sodaß verhindert ist, daß bei Schließen des Ventils 124, 124' und Öffnen des Ventils 125, 125' Wasch- und/oder Desinfektionsflüssigkeit aus den Rohren in das Gebläse 122, 122' zurückfließt.

## Patentansprüche

1. Einrichtung zum Trocknen von Schutzanzügen, bei welcher der Anzug über ein aus Rohren bestehendes Traggerüst gestülpt ist, das in alle Extremitäten des Schutzanzuges hineinreicht, wobei die Rohre an ihren Enden Austrittsöffnungen für eingeblasene Warmluft aufweisen, dadurch gekennzeichnet, daß das Traggerüst (1; 1') durch Rohrbügel (2,3,4,5;2',3',4',5') gebildet ist, welche im Bereich der Füße bzw. der Hände des Schutzanzuges Umbiegungen (6,7,8,9;6',7',8',9') aufweisen, in deren Krümmungen die Austrittsöffnungen (21; 21') für die Trocknungsluft angeordnet sind.

2. Einrichtung nach Anspruch 1, dadurch gekennzeichnet, daß die Austrittsöffnungen (21; 21') für die Trocknungsluft in den Krümmungen der Umbiegungen zu den Fuß- bzw. Fingerspitzen des Schutzanzuges hin gerichtet sind.

3. Einrichtung nach Anspruch 1 oder 2, dadurch gekennzeichnet, daß die einzelnen Rohrbügel (2,3,4,5) im Bereich der Beine bzw. Arme parallel zueinander verlaufende, voneinander distanzierte Schenkel (10, 11, 12, 13, 14, 15, 16, 17) aufweisen, wobei jeweils ein Schenkel (14, 16; 10,12) der Bügel (2,3,4,5) von einem gemeinsamen Verteilerrohr (18) ausgeht und die anderen Schenkel (18,17,11,13) gleichartiger Bügel (4,5; 2,3) miteinander leitend verbunden sind.

4. Einrichtung nach einem der Ansprüche 1 bis 3, dadurch gekennzeichnet, daß an dem gemeinsamen Verteilerrohr (118; 118') ein zusätzlicher, wahlweise abschließbarer Anschlußstutzen (124; 124') für die Zufuhr von Wasch- und/oder 5 Desinfektionsmittel vorgesehen ist, wobei vorzugsweise die Trocknungsluftleitung vor dem Anschlußstutzen (124; 124') ebenso über ein Ventil (125; 125') wahlweise abschließbar ist.

5. Einrichtung nach Anspruch 4, dadurch gekennzeichnet, daß die Austrittsöffnungen (121;121') auch für das Einbringen von Wasch- und/oder Desinfektionsmittel einsetzbar sind.

6. Einrichtung nach einem der Ansprüche 1 bis 5, dadurch gekennzeichnet, daß am gemeinsamen Verteilerrohr (118; 118') bzw. an den Ausgangsbereichen der Rohrbügel (102, 103, 104, 105; 102', 103', 104', 105') des Traggerüstes (101; 101') weitere in das Innere des Kopfschutzes des Schutzanzuges gerichtete Austrittsöffnungen (126; 126') vorgesehen sind.

## Claims

1. A device to dry protective suits where the suit is shoved onto a support frame consisting of tubes that frame extends into every extremity of the protective suit, and the ends of the tubes have exit holes for blown-in hot air, characterized in that the support frame (1; 1') is formed by tube bows (2, 3, 4, 5; 2', 3', 4', 5') that have bends (6, 7, 8, 9; 6', 7', 8', 9') at the feet and hand area of the protective suit, and the exit holes (21; 21') for the drying air are located in the curved sections.

2. A device according to claim 1, characterized in that the exit holes (21; 21') for the drying air in the curved parts of the tube bows are directed toward the feet and finger-tips of the protective suit.

3. A device according to claims 1 or 2, characterized in that the individual tube bows (2, 3, 4, 5) have parallel, spaced shanks (10, 11, 12, 13, 14, 15, 16, 17) in the area of the legs and the arms, and one of each pair of shanks (14, 16; 10, 12) of the bows (2, 3, 4, 5) proceeds from a common distribution tube (18), and the other shanks (16, 17, 11, 13) of the same tube bows (4, 5; 2, 3) are joined together to conduct air.

4. A device according to one of claims 1-3, characterized in that an additional, selectively closeable pipe union (124; 124') is provided in the common distribution pipe (118; 118') for supplying detergent and/or disinfectant, and the drying air line can also be selectively shut off before the pipe union (124; 124') via a valve (125; 125').

5. A device according to claim 4, characterized in that the exit holes (121; 121') can also be used to introduce detergent and/or disinfectant.

6. A device according to one of claims 1- 5, characterized in that there are additional exit holes (126; 126') facing the interior of the hood of the protective suit in the common distribution pipe (118; 118') or in the outlet areas of the tube bows (102, 103, 104, 105, 102', 103', 104', 105') of the support frame (101; 101').

## Revendications

1. Dispositif pour le séchage de vêtements de protection, avec lequel le vêtement est enfilé sur une ossature de support constituée de tubes et qui s'avance jusqu'à toutes les extrémités du vêtement, lesdits tubes présentant, à leurs extrémités, des orifices de sortie pour de l'air chaud insufflé, caractérisé en ce que l'ossature de support (1, 1') est constituée d'étriers tubulaires (2, 3, 4, 5; 2', 3', 4', 5'), lesquels présentent, au niveau des pieds et des mains du vêtement de protection, des cintrages dans les courbures desquels sont ménagés les orifices de sortie (21; 21') destinés à l'air de séchage.

2. Dispositif selon la revendication 1, caractérisé en ce que les orifices de sortie (21; 21') de l'air de séchage ménagés dans les courbures des cintrages sont dirigés vers les pointes des pieds et des mains du vêtement de protection.

3. Dispositif selon la revendication 1 ou 2, caractérisé en ce que les étriers tubulaires individuels (2, 3, 4, 5) présentent, au niveau des jambes et des bras, des branches (10, 11, 12, 13, 14, 15, 16, 17) parallèles entre elles et écartées les unes des autres, une branche (14, 16; 10, 12) des étriers (2, 3, 4, 5) partant chaque fois d'un tube distributeur commun (18), et les autres branches (16, 17, 11, 13) d'étriers (4, 5; 2, 3) de même type étant raccordées les unes aux autres pour pouvoir être conductrices.

4. Dispositif selon l'une des revendications 1 à 3, caractérisé en ce qu'une tubulure (124; 124') supplémentaire, optionnellement obturable, pour l'apport d'un agent de lavage et/ou de désinfection, est prévue sur le tube collecteur commun (118; 118'), l'air de séchage pouvant de préférence être optionnellement barré en amont de la tubulure (124; 124'), également par l'intermédiaire d'une soupape (125; 125').

5. Dispositif selon la revendication 4, caractérisé en ce que les orifices de sortie (121; 121') sont également utilisables pour apporter un agent de lavage et/ou de désinfection.

6. Dispositif selon l'une des revendications 1 à 5, caractérisé en ce que d'autres orifices de sortie (126; 126') dirigés vers l'intérieur de la capuche protectrice du vêtement de protection sont prévus dans le tube collecteur commun (118; 118'), voire dans les zones de sortie des étriers tubulaires (102, 103, 104, 105; 102', 103', 104', 105') de l'ossature de support (101 ; 101').
